# DEMANDE DE BREVET EUROPEEN

(11) **EP 0 475 822 A1**
(43) Date de publication de la demande: **18.03.1992**
(21) Numéro de dépôt: 91402370.0
(22) Date de dépôt: 04.09.1991
(51) Int. Cl.: B65D 85/60

(54) **Boîte d'emballage et de présentation de produits de forme et de volume différents**

(30) Priorité: 04.09.1990 FR 9010955
(71) Demandeur: Bounon, Alain, F-92100 Boulogne-Billancourt (FR)
(72) Inventeur: Bounon, Alain, F-92100 Boulogne-Billancourt (FR)

(57) **Abrégé**

Boîte d'emballage destinée au calage, à la protection et à la présentation de produits divers, de nature, de forme et de volume différents, notamment alimentaires, tels que des bonbons de chocolat, mais aussi des produits de luxe (confiseries, bijouterie, alcools, stylos etc.).

Cette boîte est constituée de deux corps : un fond 7, 8, 9 et un couvercle 10, 12, 13, composés eux-mêmes d'un flanc de carton découpé 8, 10, replié et éventuellement collé -ou de tout autre matériau similaire-, recevant chacun un alvéolaire plastique thermoformé ou injecté 9, 12.

L'alvéolaire 9 solidaire du fond de la boîte, par têtons 9d ou collage, sert de réceptacle aux produits, tandis que l'alvéolaire 12 solidaire du couvercle de la boîte 10 par encliquetage ou collage, les cale et les protège. Le couvercle vient se positionner et se bloquer sur le fond de la boîte par têtons 12d et/ou par emboîtement.

## Description

La présente invention concerne une boîte d'emballage destinée au calage, à la protection et à la présentation de produits divers, notamment alimentaires, tels que bonbons de chocolat, mais aussi produits de luxe (confiseries, bijouterie, alcools, stylos etc.) ou produits fragiles.

On connait déjà diverses boîtes d'emballage destinées à contenir des bonbons de chocolat par exemple. Ces boîtes sont généralement constituées de quatre, voire de cinq éléments indépendants les uns des autres comme : un fond de carton recevant un alvéolaire plastique non fixé, destiné à caler les bonbons de chocolat, eux-mêmes protégés par un coussinet de papier, celui-ci étant parfois séparé des bonbons par un intercalaire de papier supplémentaire, et l'ensemble étant coiffé par un couvercle emboîtant.

Ce principe présente l'inconvénient de peu valoriser les produits, d'une part car ceux-ci sont masqués, à l'ouverture de la boîte, par un coussinet de papier, d'autre part car ces produits sont très enfoncés dans leur alvéolaire ce qui rend, en outre, leur préhension difficile.

Ce principe génère également des coûts d'approvisionnement et de manutention élevés, puisqu'il se compose de quatre, voire cinq, parties distinctes dont le stockage immobilise, par ailleurs, des volumes importants.

En outre, sur un plan hygiénique, on notera que les fibres de papier du coussinet sont au contact des produits, et qu'elles peuvent véhiculer des résidus indésirables (bactéries, odeurs, poussières...).

Enfin, ce type de boîte est fréquemment sur-emballé par un film, ce qui nécessite parfois l'usage d'un bracelet élastique entourant la boîte, pour rendre solidaires fond et couvercle pendant l'opération de sur-emballage.

L'invention a pour but de résoudre ces inconvénients et contraintes, par la réalisation d'un emballage de structure particulièrement simple, pouvant être fabriqué et livré à l'utilisateur assemblé et prêt à l'emploi, ceci très aisément et économiquement, à partir de deux corps, à savoir : un fond et un couvercle, composés eux-mêmes d'un flanc de carton découpé, replié et éventuellement collé -ou de tout autre matériau similaire-, d'une ou deux plaques de renfort en carton ondulé, ce fond et ce couvercle recevant, chacun, un alvéolaire plastique thermoformé ou injecté. L'alvéolaire solidaire du fond de la boîte par têtons et/ou collage sert de réceptacle aux produits, tandis que l'alvéolaire solidaire du couvercle de la boîte, par encliquetage et/ou collage, les cale et les protège et que le couvercle vient se positionner sur le fond de la boîte par têtons et/ou par emboîtement (figure 14).

Ainsi, la présente invention réduit l'emballage, pour l'utilisateur, à deux éléments seulement, prêts au remplissage, au lieu de quatre à cinq précédemment. Il lui est en effet fourni, prêt à l'emploi, sans opération de montage qui consistait, pour cet utilisateur, à la mise en volume préalable des deux parties carton et à l'introduction de l'alvéolaire et du coussinet, un emballage remplissant sa fonction de calage, de protection et particulièrement de présentation des produits. En effet, cet emballage est constitué de deux parties dans lesquelles l'alvéolaire respectif a été préalablement introduit, après mise en volume et éventuellement collage de la partie carton -ou tout autre matériau similaire-, chez le fabricant.

L'invention consiste également à rendre solidaires les éléments constitutifs des parties fond et couvercle de la boîte, à savoir que l'alvéolaire plastique est fixé à son support de carton -ou tout autre matériau similaire.

Cette fixation consiste, pour la partie fond, en un principe de têtonnage dont les parties mâles se trouvent formées dans la matière de l'alvéolaire et, proéminentes au verso dudit alvéolaire, viennent s'introduire dans le rebord de la partie carton, préalablement découpé à cet effet. Si toutefois les variables de l'application le nécessitent (nature, poids et volume du produit contenu par exemple), l'invention consiste également à coller l'alvéolaire sur le support carton -ou tout autre matériau similaire-, au moyen d'enductions de colle disposées sur le pourtour et/ou sur le fond, ou verso, dudit alvéolaire. La fixation consiste, pour la partie couvercle, en un principe d'encliquetage du support carton -ou tout autre matériau similaire-, dont la découpe et la mise en volume sont conçus pour recevoir et maintenir des rebords plats prévus sur le pourtour de l'alvéolaire supérieur, de façon à le bloquer en position après mise en volume du flanc de carton récepteur -ou tout autre matériau similaire. L'invention consiste également comme pour l'alvéolaire de la partie fond, à coller cet alvéolaire sur son support carton ou tout autre matériau similaire, au moyen d'enductions de colle disposées sur le pourtour dudit alvéolaire, cette opération pouvant être nécessaire, selon les variables de l'application (nature, poids et volume du produit contenu par exemple).

Le positionnement asymétrique des têtons des alvéolaires du fond et du couvercle permet d'éviter toute erreur de placement des éléments les uns dans les autres, et de rendre rapide cette opération. Si les variables de l'application le nécessitent, les alvéolaires peuvent comporter des compensations de hauteur des produits et des cavités de rigidification.

Ce procédé réduit par conséquent considérablement, pour l'utilisateur, les coûts d'acheminement et de gestion, de stockage, de manutention et de montage préliminaire de l'emballage. Il facilite et écourte la chaîne de préparation et de conditionnement du produit, ce qui, selon les équipements de l'utilisateur, s'avère être un atout considérable par suppression totale des opérations de montage, mais aussi des investissements nécessaires, par exemple, à la mécanisation du montage des flancs de carton, au dépilage automatique des alvéolaires, et par concentration sur l'opération de remplissage de l'emballage. Dans nombre de cas, en effet, comme celui des bonbons de chocolat, une très forte saisonnalité immobilise une main d'oeuvre, des équipements et des surfaces inutilisés en dehors des périodes de forte activité, main d'oeuvre, équipements et surfaces auxquels l'invention se supplante.

La possibilité de réaliser, avec une même alvéole de fond et une même alvéole de couvercle, trois types de boîtes d'aspect extérieur très différent (à angles droits coiffant totalement ou partiellement le fond et à angles biseautés) est un avantage supplémentaire pour l'utilisateur qui recherche la variété.

L'invention est également source de meilleure hygiène, par réduction des manipulations sur le lieu de conditionnement des produits, et par le remplacement d'un coussinet, dont les fibres peuvent véhiculer des résidus indésirables (bactéries, odeurs, poussières...) par un alvéolaire en plastique d'usage alimentaire.

L'utilisateur a parfois la nécessité d'entourer la boîte, après remplissage, d'un bracelet élastique pour rendre le fond et le couvercle solidaires pendant l'opération qui consiste à sur-emballer cette boîte d'un film rétractable ou pliable. L'invention supprime cette contrainte, puisque l'alvéolaire du couvercle est muni de têtons thermoformés ou injectés dans la matière dudit alvéolaire et proéminents au recto de celui-ci, têtons qui viennent s'introduire et se fixer dans le rebord de carton -ou tout autre matériau similaire- dont est constitué le fond, et rebord dont la découpe prévoit des logements à cet effet, permettant un positionnement parfait de l'ensemble. Les deux parties, inférieure/fond, et supérieure/couvercle, deviennent ainsi solidaires.

L'invention présente également plusieurs avantages dont bénéficie le prescripteur final.

Tout d'abord, avec l'emballage classique du type d'une boîte de chocolats, la nécessité d'enfoncer profondément les produits dans l'alvéolaire, pour permettre de placer le coussinet et de caler l'ensemble ne met pas en valeur ces produits, destinés pourtant à être présentés car leur effet visuel est une condition de leur succès. En effet, ils sont masqués, lors du retrait du couvercle, par ce coussinet et ensuite par la profondeur de l'alvéolaire, ce qui rend en outre leur préhension difficile. L'invention résout ces difficultés, par le fait que l'alvéolaire supérieur logé dans le couvercle remplit la fonction de calage qu'avait initialement l'alvéolaire unique logé dans le fond. Il devient donc possible de ne donner à ce dernier qu'une valeur de fonction d'alignement des produits et, essentiellement, de mise en valeur de ceux-ci, par une réduction très sensible de la profondeur des cloisonnements plastique.

Ceci a pour double avantage de mettre très en valeur le contenu de l'alvéolaire du fond, celui-ci devenant pour ainsi dire un véritable plateau de présentation, puisque les produits peuvent être pratiquement posés dessus, et non plus encastrés dedans, ce qui a pour conséquence de les rendre préhensibles avec une extrême facilité.

L'ensemble gagne donc, pour le prescripteur comme pour l'utilisateur, à la fois en praticité et en qualité. Il devient possible de présenter à son entourage, par exemple, les bonbons de chocolat sur le plateau que simule la partie inférieure de la boîte, constituée du fond et de son alvéolaire. L'invention confère ainsi un incontestable statut de produit haut de gamme au produit emballé selon ses principes.

L'invention sera mieux comprise, et d'autres buts, caractéristiques et détails de celle-ci apparaîtront plus clairement à la lecture de la description explicative qui va suivre, faite en référence aux dessins schématiques annexés, donnés uniquement à titre d'exemples non limitatifs illustrant plusieurs modes de réalisation actuellement préférés de l'invention, et dans lesquels :
- La figure 1 représente une vue à plat du flanc de carton constituant le fond de l'emballage ;
- La figure 2 représente une vue en perspective du flanc de carton montré Figure 1 et mis en volume, avant positionnement de son alvéolaire ;
- La figure 3 représente une vue en coupe verticale suivant la ligne V-V de la figure 2, montrant plus particulièrement le principe de montage de ce fond et le renfort de carton ondulé ou tout autre matériau similaire ;
- La figure 4 représente une vue à plat du flanc de carton constituant un modèle de couvercle à angles droits de l'emballage ;
- La figure 5 représente une vue en perspective du flanc de carton montré Figure 4 et mis en volume, avant positionnement de son alvéolaire ;
- La figure 6 représente une vue en coupe verticale suivant la ligne VI-VI de la figure 5, montrant plus particulièrement le principe de montage de ce couvercle à angles droits et le renfort de carton ondulé ou tout autre matériau similaire ;
- La figure 7 représente une vue à plat du flanc de carton constituant un modèle de couvercle à angles biseautés ;
- La figure 8 représente une vue en perspective du flanc de carton montré Figure 7 et mis en volume, avant positionnement de son alvéolaire ;
- La figure 9 représente une vue en coupe verticale suivant la ligne VII-VII de la figure 8, montrant plus particulièrement le principe de montage de ce couvercle à angles biseautés et les renforts de carton ondulé double ou simple face, ou ondulé en rouleau, ou tout autre matériau similaire, donnant au couvercle un effet extérieur de bombé ;
- La figure 10 représente une vue en perspective d'un modèle d'alvéolaire de fond de boîte, comportant les cavités destinées au positionnement, à l'alignement, et éventuellement au réhaussement des bonbons, de façon à les présenter tous sur un même niveau, cet alvéolaire étant logé dans le flanc de carton mis en volume, comme montré Figure 2 ;
- La figure 11 représente une vue en coupe verticale suivant la ligne VIII-VIII de la figure 10, montrant plus particulièrement un modèle d'alvéolaire de fond, logé dans son flanc de carton mis en volume comme montré Figure 10, indiquant le principe de positionnement des bonbons alignés, et les compensations de hauteur éventuellement nécessaires, destinées à plus ou moins réhausser les bonbons, de façon à les présenter tous sur un même niveau, ainsi que le positionnement et l'encliquetage dudit alvéolaire dans le fond de la boîte mis en volume ;
- La figure 12 représente une vue en perspective d'un modèle d'alvéolaire de couvercle de boîte, comportant : les cavités destinées au calage des bonbons, les cavités réalisées dans un souci de rigidification de l'alvéolaire, les rebords plats prévus sur le pourtour de l'alvéolaire et destinés à bloquer ce dernier dans le flanc de carton du couvercle mis en volume, les têtons qui permettront à cet alvéolaire de se positionner et de se fixer dans le pourtour -ou trottoir- du fond de boîte mis en volume ;
- La figure 13 représente une vue en coupe verticale du modèle d'alvéolaire logé dans un couvercle à angles droits mis en volume, suivant la ligne IX-IX de la figure 12, montrant plus particulièrement les cavités de calage des bonbons, ces cavités constituant en quelque sorte une empreinte desdits bonbons ; cette figure 13 montre également les cavités de rigidification, les rebords plats servant de fixation au flanc de carton du couvercle, et les différents têtons servant à positionner et fixer ce couvercle dans le pourtour -ou trottoir- du fond de la boîte mis en volume ;
- La figure 14 représente une vue en coupe verticale d'une boîte complète, contenant des produits, fermée par le système de têtons évoqué plus haut, l'ensemble étant conforme à l'invention, et présenté avec un couvercle à angles droits venant reposer sur le fond de la boîte, et laissant apparent le pourtour de celui-ci ;
- La figure 15 représente une vue en coupe verticale d'une boîte complète, fermée par le système de têtons évoqué plus haut, l'ensemble étant conforme à l'invention, et présenté avec un couvercle à angles biseautés, selon un mode particulier de réalisation de l'invention, ce couvercle venant reposer sur le fond de la boîte, et laissant apparent le pourtour de celui-ci ;
- La figure 16 représente une vue en coupe d'une boîte complète, fermée par le système de têtons évoqué plus haut, l'ensemble étant conforme à l'invention, et présenté avec un couvercle coiffant, selon un mode particulier de réalisation de l'invention, ce couvercle venant coiffer le fond de la boîte pour le rendre non apparent.

Dans ces figures, on a représenté une boîte d'emballage de forme parallélépipédique à section longitudinale rectangulaire, réalisée en carton et en matière plastique. Cependant, on comprendra que le principe général de l'invention est applicable quelle que soit la forme de l'emballage, et quels que soient les matériaux à partir desquels les différents éléments de cet emballage sont réalisés. Il est possible d'employer, en particulier, pour les flancs 8, 10, 11 et les renforts 13, 14 du couvercle et le renfort 7 du fond, des cartons compacts, cannelés, micro-cannelés, ondulés, contre-collés, recouverts, ou tout autre matériau similaire, leur découpe pouvant varier. Concernant les alvéolaires 9 et 12 et compte tenu à la fois de la législation en vigueur dans les pays concernés et de leur usage alimentaire ou non-alimentaire, il est possible d'employer le carton embouti et toute la gamme des plastiques permettant l'injection ou le thermoformage, comme, par exemple, le polystyrène, le polyéthylène, le chlorue de polyvynile (dit PVC), le polyéthylène térephtalate (dit PET), tous les matériaux multicouches, ainsi que tout matériau similaire et approprié.

L'emballage qui est décrit ici a été réalisé : pour les flancs 8, 10, 11, en carton compact pour usage alimentaire ; en carton ondulé affiché deux faces pour les renforts 7 et 13 ; en ondulé simple pour les renforts 14 et en chlorure de polyvynile (PVC) pour les alvéolaires 9 et 12.

La boîte d'emballage représentée complète, remplie et fermée sur la figure 14 comprend deux parties distinctes, à savoir un fond 7, 8, 9 et un couvercle 10, 12, 13 ou 11,12,13,14,conformes à l'invention. Ces deux parties présentées l'une au dessus de l'autre viennent s'encliqueter et s'emboîter par simple pression verticale, le fond et le couvercle devenant solidaires.

Le couvercle a, dans son ensemble, la forme d'un parallélépipède rectangle et est constitué de plusieurs parties maintenues entre elles et solidaires : un flanc de carton 10 ou 11, d'éventuels renforts de carton ondulé 13, 14 et un alvéolaire 12. Le couvercle est réalisé à partir d'une découpe d'un seul tenant, dont la périphérie détermine une partie centrale rectangulaire 1b, correspondant au dessus de la boîte, pourvu sur ses quatre côtés d'une paroi verticale 2 destinée à être repliée perpendiculairement vers l'intérieur par une ligne de rainage 2b, pour former avec la face 1 un angle à 90°. Ces quatre parois 2 sont prolongées par quatre parois 3, repliées par une ligne de rainage 3b vers l'intérieur, et éventuellement collées, à 180°. Aux extrémités des parois 2 et 3, des extensions 3a sont destinées à rigidifier le couvercle pour résister à une pression verticale, et en 2a, à apporter la finition aux angles, par introduction au cours du montage entre les faces 2 et 3, grâce aux rainages 3c et à la coupe pointillée 3d, les parois 3 étant elles-mêmes prolongées sur la longueur par une languette 4, repliée à l'intérieur du couvercle perpendiculairement à la face 3 par une ligne de coupe pointillée 6, interrompue dans son prolongement par des coupes franches 10a, elles-mêmes ponctuées par un rainage ou une coupe perpendiculaire 10b et dépassant, empêchant la déchirure de ce pli. Lesdites coupes franches 10a assurent le positionnement, le blocage et la mise en place des replats 12e de l'alvéolaire du couvercle, leur nombre et leur dimension étant fonction des variables de l'application, par exemple de la surface et du poids du ou des produits contenus dans l'emballage. Les parois 3 sont plus courtes que les parois 2 pour permettre, au cours du montage, d'insérer au verso de ce couvercle, les plaques de renfort 13 et 14, les languettes 4 servant à bloquer les renforts à leur place et à vérouiller l'ensemble par chevauchement dans les quatre angles.

Le rabat 4a, replié vers l'extérieur, bloque les renforts, 13 étant un ondulé affiché deux faces, 14 étant un ondulé simple n'occupant pas la totalité de la surface du couvercle 1b et permettant de donner à ce dernier, par la nervosité du carton constituant le flanc 11, un effet extérieur de bombé.

Le couvercle, conforme à l'invention, comprend un alvéolaire 12 dont la surface rectangulaire est bordée d'un trottoir 12c, dont une partie vient en contact avec le trottoir de l'alvéolaire 9 et, en partie, pour la partie extérieure, en contact avec le trottoir 8b du flanc 8 mis en volume du fond de boîte. La surface de cet alvéolaire montre les cavités 12f correspondant à la hauteur des produits présentés et dépassant de l'alvéolaire du fond 9, un léger interstice 15a étant ménagé entre le produit et l'alvéolaire 12, pour ne pas blesser ce produit. Si les variables de l'application le nécessitent, des cavités de rigidification 12b sont formées dans la matière et dans la profondeur de l'alvéolaire 12, assurant un appui de ce dernier dans le fond du couvercle, pour assurer une bonne résistance en cas de gerbage des produits finis.

Le trottoir 12c de cet alvéolaire 12 montre également les têtons 12d proéminents, formés dans sa matière et situés sur son pourtour, destinés à rendre solidaires les deux corps -fond et couvercle- de la boîte. Pour ce faire, les têtons 12d constituant la partie mâle viennent s'introduire dans les découpes 8n prévues pour les recevoir sur le dessus du trottoir 8b du fond 8 de la boîte. Ces têtons 12d peuvent avoir des formes et des longueurs différentes, en fonction de la nature et de l'épaisseur des matériaux utilisés pour la réalisation des alvéolaires 9 et 12, en fonction des techniques employées -telles que thermoformage ou injection par exemple-. D'une manière générale, ces têtons auront une gorge étrécie suivie d'un bulbe de quelques millimètres de hauteur et de diamètre. Une fois introduits par pression dans leur logmeent sur le trottoir du fond 8, ces têtons 12d seront tenus en place par leur bulbe.

La disposition asymétrique des têtons 12d, ainsi qu'un repère imprimé ou découpé sur les languettes 4, permettent de positionner sans erreur de sens et de retournement, l'alvéolaire 12 dans son couvercle 10 ou 11 et ce dernier sur le fond 8 de la boîte.

Cet alvéolaire 12 comporte également, bordant sa surface, quatre parois verticales 12a, dont deux parois longitudinales et deux parois transversales, elles-mêmes prolongées par des replats 12e perpendiculaires, faisant des saillies de façon discontinue, dont le nombre et la dimension sont fonction des variables de l'application, comme par exemple le volume ou le poids du ou des produits contenus. Ces replats 12e viennent se loger dans les coupes franches 10a, pour se bloquer, dans le cas d'un couvercle à angles droits 10, ou s'introduire dans le cas d'un couvercle à angles biseautés 11, entre les languettes 4a et le renfort 13. Les parois verticales 12a ont une hauteur définie d'une part par la profondeur des cavités 12f et d'autre part par le choix esthétique recherché pour l'emballage final, l'invention autorisant plusieurs types de couvercle : coiffant 16, ou reposant sur le trottoir du fond 10, ou biseauté 11.

Le fond 7, 8, 9 de la boîte est composé, conformément à l'invention d'un flanc de carton 8, d'un renfort de carton 7 dans certains cas, et d'un alvéolaire 9.

Le flanc 8 de carton est réalisé à partir d'une découpe dont la périphérie détermine une partie centrale rectangulaire la, correspondant au fond de la boîte et, bordant le fond, par les rainages 8f, deux parois longitudinales et, par les rainages 8m, deux parois transversales qui constitueront, après pliage selon les lignes de rainage 8g et 8h, les trottoirs 8b sur les quatre côtés de ce fond. La partie centrale comporte le fond 1a, les parois verticales 8a, les trottoirs 8b, les languettes intérieures de calage 8c et les pattes de finition des angles 8d. Chaque élément de cloisonnement est replié successivement suivant les lignes de rainage 8f-8g-8h-8j-8m et détermine au pourtour du fond un trottoir dont les languettes intérieures 8c servent à bloquer l'éventuelle cale de renfort 7 et à vérouiller l'ensemble par chevauchement dans les quatre angles. Les figures 2 et 3 représentent la configuration de ce fond après sa mise en volume, ainsi que les positionnements des perforations 8k, destinées à recevoir les têtons 9d de l'alvéolaire de ce fond, et les emplacements des perforations 8n devant recevoir les têtons 12d de l'alvéolaire du couvercle.

L'alvéolaire 9 correspondant au fond de la boîte 8 présente une surface rectangulaire légèrement plus petite que le périmètre déterminé par les trottoirs du fond 8, pour laisser apparente une partie des trottoirs 8b, découpés 8n, pour recevoir les têtons 12d de l'alvéolaire 12 du couvercle. Le recouvrement du trottoir 8b par son alvéolaire 9 est fonction du décor que l'on veut créer. Il est aussi possible de recouvrir dans sa totalité les trottoirs 8b, et donc de prévoir dans le plat, dentelé ou lisse, constituant le pourtour de l'alvéolaire, des regards en repérage avec les découpes 8n, situés sur les trottoirs 8b, et destinés à laisser passer les têtons 12d de l'alvéolaire 12 du couvercle. La fixation de l'alvéolaire 9 au fond de la boîte 8 se fait par introduction des têtons 9d proéminents et formés dans la matière de l'alvéolaire 9, au verso du pourtour de ce dernier.

Ces têtons peuvent avoir des formes et longueurs différentes, en fonction de la nature et de l'épaisseur des matériaux utilisés pour la réalisation des alvéolaires, en fonction des techniques employées telles que thermoformage ou injection par exemple. D'une manière générale, ces têtons auront une gorge étrécie suivie d'un bulbe de quelques millimètres de hauteur et de diamètre. Une fois introduits par pression dans leur logement sur le trottoir du fond, figures 14, 15 et 16, ces têtons seront tenus en place par leur bulbe. Le positionnement asymétrique des têtons 9d permet d'orienter sans erreur l'alvéolaire dans son fond 8.

On a représenté aux figures 15 et 16 un mode de réalisation particulier de l'invention, qui trouve application notamment dans le conditionnement de confiseries, produits nécessitant une protection et une présentation spécifiques et d'un soin minutieux. La figure 15 montre une coupe d'un emballage complet incluant un couvercle 11 à angles biseautés et la figure 16 un emballage à couvercle coiffant 16, se fixant par têtons, dont les parois masquent le fond de boîte sur toute sa hauteur. Ces variantes de présentation ont l'avantage supplémentaire de pouvoir être réalisées avec les mêmes alvéolaires de fond et de couvercle. Il sera donc possible de décliner un même contenu en plusieurs versions, sans pour autant se pénaliser par de nouveaux achats ni de nouvelles conceptions d'alvéolaires, impliquant des coûts de moules, par des problèmes de coût d'approvisionnement et de modification des chaînes de remplissage.

Les emballages obtenus après remplissage (figure 14) et mis sous film rétractable ou pliable, peuvent être facilement gerbés, malgré leur traditionnelle fragilité.

## Revendications

**- 1)** Boîte d'emballage destinée au calage, à la protection et à la présentation de produits divers, de nature, de forme et de volume différents, notamment alimentaires, tels que des bonbons de chocolat, mais aussi des produits de luxe (confiseries, bijouterie, alcools, stylos etc.), caractérisée en ce qu'elle est constituée de deux corps : un fond 7, 8, 9 et un couvercle 10, 12, 13, composés eux-mêmes d'un flanc de carton 8, 10, pouvant varier dans sa découpe -ou de tout autre matériau similaire- replié et éventuellement collé, recevant chacun un ou deux renforts 7, 13, 14, de carton ondulé -ou de tout autre matériau similaire- et un alvéolaire de matière plastique thermoformée ou injectée, l'alvéolaire 9 solidaire du fond 8 de la boîte, par têtons 9d et/ou éventuellement collage, servant de réceptacle aux produits, tandis que l'alvéolaire 12 solidaire du couvercle 10 de la boîte, par encliquetage 12e et éventuellement par collage, les cale et les protège, le couvercle constitué de 10, 12, 13 ou 11,12,13,14, venant se positionner et se bloquer sur le fond 7, 8, 9 de la boîte par têtons 12d et/ou par emboîtement.

**- 2)** Boîte d'emballage suivant la revendication 1, caractérisée par un fond 7, 8, 9, constitué d'un flanc de carton 8, replié et éventuellement collé et renforcé par une feuille de carton 7.

**- 3)** Boîte d'emballage suivant les revendications 1 et 2, caractérisée par un fond 7, 8, recevant un alvéolaire 9 en matière plastique thermoformée ou injectée dont les cavités 9a permettent de positionner, aligner, réhausser ou abaisser le ou les produits contenus.

**- 4)** Boîte d'emballage selon l'une quelconque des revendications précédentes, caractérisée en ce que l'alvéolaire 9 du fond de boîte est fixé à la partie carton 8 par têtons 9d et/ou éventuellement collage, têtons proéminents au verso de la face recevant les produits dudit alvéolaire, et formés dans la matière de celui-ci, venant s'introduire et se bloquer dans les découpes 8k du fond 8 de carton, pour former un ensemble solidaire.

**- 5)** Boîte d'emballage selon l'une quelconque des revendications précédentes, caractérisée par un couvercle 10, 12, 13 constitué d'un flanc de carton 10 replié et éventuellement collé, renforcé par un renfort 13, dans le cas de couvercles à angles droits 10 et de deux renforts 13, 14, pour donner un effet de bombé dans le cas de couvercles à angles biseautés 11.

**- 6)** Boîte d'emballage selon l'une quelconque des revendications précédentes, caractérisée par un couvercle 10, recevant un alvéolaire 12 en matière plastique thermoformée ou injectée, dont les cavités 12f ont pour objet de caler et de protéger les produits contenus dans l'alvéolaire 9 du fond de boîte, en épousant la forme des produits contenus, des cavités de rigidification 12b étant formées dans la matière quand le poids, le volume ou la surface du produit le nécessite.

**- 7)** Boîte d'emballage selon l'une quelconque des revendications précédentes, caractérisée par un alvéolaire 12 du couvercle 10, 13 ou 11,13,14, présentant à son pourtour des replats 12e destinés à le bloquer en place à l'intérieur du flanc 10, replats 12e venant s'introduire dans les coupes franches 10a dans le cas de couvercles à angles droits 10, ou se glissant contre les languettes 4a et le renfort 13 dans le cas de couvercles à angles biseautés 11.

**- 8)** Boîte d'emballage selon l'une quelconque des revendications précédentes, caractérisée en ce que le dessus de l'alvéolaire du couvercle 12 présente à son pourtour des têtons 12d formés dans sa matière et proéminents, destinés à s'introduire dans les découpes 8n du fond 8 de la boîte, pour former un ensemble solidaire.

**- 9)** Boîte d'emballage selon l'une quelconque des revendications précédentes, caractérisée en ce que les deux corps de l'emballage, le fond 7, 8, 9 et le couvercle 10, 12, 13 se fixent l'un à l'autre dans leur position de fermeture par un système de têtons 12d permettant la ré-ouverture et la re-fermeture de l'emballage, le temps que dure la consommation des produits.

**- 10)** Boîte d'emballage selon l'une quelconque des revendications précédentes, caractérisée en ce que le couvercle 10, 12, 13 contient un alvéolaire 12 dont le pourtour est muni de têtons 12d, formés dans la matière de cet alvéolaire, ces têtons 12d constituant la partie mâle et venant s'introduire dans les découpes 8n prévues pour les recevoir dans les trottoirs 8b du fond de la boîte 8, ces têtons pouvant avoir des formes et des longueurs différentes, en fonction de la nature et de l'épaisseur des matériaux utilisés pour la réalisation des alvéolaires 9 et 12, en fonction des techniques employées -telles que thermoformage ou injection-, ces têtons 12d de l'alvéolaire 12 et 9d de l'alvéolaire 9 ayant en règle générale une gorge étrécie suivie d'un bulbe de quelques millimètres de hauteur et de diamètre et tenant en place par ce bulbe dans leurs logements 8k et 8n du fond 8, après introduction par pression, leur nombre et positionnement étant déterminé par les variables de l'application, telles que le poids, le volume et la surface du ou des produits contenus, la disposition asymétrique des têtons 12d et 9d, ainsi, éventuellement, qu'un repère imprimé ou découpé sur les languettes 4 permettant de positionner sans erreur de sens ou de retournement l'alvéolaire 12 dans son couvercle 10 ou 11 et ce dernier sur le fond 8 de la boîte.
Il faut noter que, pour des raisons de facilité technique que pourraient justifier des conditions d'application particulières, le système décrit de têtonnage ou encliquetage peut être réalisé au moyen d'une partie séparée supplémentaire portant les têtons, ladite partie étant rendue attenante à l'alvéolaire et à l'ensemble lors du montage du boîtage.
